# EUROPÄISCHE PATENTSCHRIFT

(11) **EP 0 111 255 B1**
(45) Veröffentlichungstag und Bekanntmachung des Hinweises auf die Patenterteilung: **07.09.1988**
(21) Anmeldenummer: 83112043.1
(22) Anmeldetag: 01.12.1983
(51) Int. Cl.: A47K 10/16

(54) **Toilettenpapier und Verfahren und Vorrichtung zu seiner Herstellung**
Toilet paper and method and device for producing it
Papier de toilette et procédé et dispositif pour sa fabrication

(30) Priorität: 03.12.1982 DE 3244721
(43) Veröffentlichungstag der Anmeldung: 20.06.1984
(73) Patentinhaber: BÄHRING, Horst Dr., D-6109 Mühltal 1 (DE)
(72) Erfinder: BÄHRING, Horst Dr., D-6109 Mühltal 1 (DE)
(74) Vertreter: Pöhner, Wilfried Anton, Dr.

(56) Entgegenhaltungen:
- DE-A- 2 460 015
- FR-A- 2 481 243
- US-A- 3 679 094
- US-A- 4 236 704

## Beschreibung

Die Erfindung bezieht sich auf Toilettenpapier. Dieses wird üblicherweise als Rollenware hergestellt ; doch werden für seltenere Anwendungszwekke die Rollen in Stücke passender Größe geschnitten.

Toilettenpapier herkömmlicher Art besteht aus Krepp- oder Seidenpapier einer oder mehrer Lagen. Ein wesentliches Kriterium für die Güte des Papiers ist die Reißfestigkeit in feuchtem Zustand. Bei den handelsüblichen Toilettenpapieren' ist diese Festigkeit ungenügend. Die dadurch bedingten Nachteile bedürfen keiner näheren Erläuterung. Aus der DE-A-2 460 015 ist eine Toilettenpapierrolle bekannt, bei welcher durch Faltung drei Lagen aufeinander zu liegen kommen, so daß eine über die gesamte Breite sich gleichförmig erstreckende Verstärkung entsteht. Dieser Vorschlag ist jedoch wegen des erhöhten Papierbedarfes unwirtschaftlich. Unabhängig davon wird in der FR-A-2 481 243 eine Vorrichtung zum Falten von Papierbahnen in Längsrichtung und die Verwendung von Führungsschienen vorgeschlagen.

Es ist Aufgabe der Erfindung ein Toilettenpapier anzugeben, daß bei ausreichender Reißfestigkeit weniger Rohmaterial erfordert.

Diese Aufgabe wird bei einem Toilettenpapier gemäß der Erfindung dadurch gelöst, daß das Toilettenpapier aus einem oder mehreren einzelnen Streifen besteht, von denen wenigstens ein Streifen im mittleren Bereich eine wesentlich größere Stärke hat als im Randbereich, wobei die größere Stärke durch das Material dieses Streifens gebildet wird.

Hierdurch wird der wesentliche Vorteil erzielt, daß sowohl der im Gebrauch wesentlich höher auf Beanspruchung und Reißfestigkeit heanspruchte mittlere Bereich als auch der weniger hoch beanspruchte Randbereich eine für den Verwendungszweck ausreichende Festigkeit haben, jedoch das Gewicht und die Papiermenge gegenüber der herkömmlichen Ausführungsform mit über die ganze Breite praktisch gleichbleibender Dicke wesentlich verringert wird. Da Toilettenpapier laufend in größerer Menge hergestellt und verbraucht wird, fällt die Ersparnis von etwa 30 % der zur Herstellung erforderlichen Holzmenge wirtschaftlich bedeutend ins Gewicht.

Es ist vorteilhaft, wenn die Verstärkung des mittleren Bereichs durch zweifache Faltung einer Papierbahn erzielt wird.

Die Erfindung betrifft ferner ein Verfahren zur Herstellung eines solchen Toilettenpapiers sowie eine Vorrichtung zur Durchführung dieses Verfahrens.

Weitere Fortbildungen und Ausgestaltungen der Erfindung sind in den Unteransprüchen gekennzeichnet und werden nachstehend in Verbindung mit den Ausführungsbeispiele darstellenden, zum Teil schematisch vereinfachten Figuren beschrieben. In diesen sind einander entsprechende Teile mit gleichen Bezugszeichen versehen, und es sind alle zum Verständnis der Erfindung nicht notwendigen Einzelheiten fortgelassen worden.

Es zeigt :
Fig. 1 einen Querschnitt durch ein gemäß der Erfindung ausgeführtes Toilettenpapier ;
Fig. 2 eine weitere Ausführungsform mit einem durch Faltung einer Bahn gebildeten verstärkten mittleren Bereich, im Querschnitt ;
Fig. 3 eine durch zweifache Faltung einer Papierbahn gebildete Ausführungsform, im Querschnitt ;
Fig. 4 eine zweilagige Ausführungsform, bei der eine Bahn doppelt gefaltet ist, im Querschnitt ;
Fig. 5 eine zweilagige Ausführungsform, bei der beide Bahnen zweimal gefaltet sind, im Querschnitt ;
Fig. 6 eine dreilagige Ausführungsform, bei der die Mittellage zweimal gefaltet ist, im Querschnitt ;
Fig. 7 eine zeichnerichs stark vereinfachte Darstellung einer Vorrichtung zur Herstellung von Toilettenpapier in isometrischer Darstellung ;
Fig. 8 als konstruktives Detail einen senkrecht zur Transportrichtung entlang der Ebene AB geführten Schnitt durch die leitschiene zur Führung der Papierbahn ;
Fig. 9 als konstruktives Detail einen senkrecht zur Transportrichtung entlang der Ebene D-D geführten Schnitt durch die Leitschiene zur Führung der Papierbahn ;
Fig. 10 eine andere Vorrichtung zur Herstellung von Toilettenpapier in Draufsicht ;
Fig. 10A einen Schnitt durch die Leitschiene zur Führung der Papierbahn entlang der Linie A-A' der Fig. 10 ;
Fig. 10B einen Schnitt durch die Leitschiene zur Führung der Papierbahn entlang der Linie B-B' der Fig. 10 ;
Fig. 10C einen Schnitt durch die Leitschiene zur Führung der Papierbahn entlang der Linie C-C' der Fig. 10.

In Fig. 1 ist das Prinzip der Erfindung dargestellt. Wenn das Papier im mittleren Bereich 2 verstärkt ist, beispielsweise durch entsprechende Steuerung des Herstellungsprozeses der Papierbahn, dann wird in dem besonders beanspruchten mittleren Bereich eine höhere Festigkeit erzielt, während in den beiden Randzonen 3 auch eine geringere Stärke bereits für die dort auftretende Beanspruchung ausreichend ist. Gegenüber einer Ausführung herkömmlicher Art, welche über den ganzen Querschnitt die gleiche Stärke besitzt, wird eine erhebliche Papierersparnis erreicht, die über 30 % betragen kann. Hierdurch wird der Holzbedarf zur Herstellung des in sehr großen Mengen erzeugten Toilettenpapiers wesen lich verringert.

Fig. 2 zeigt eine andere Möglichkeit zur Verstärkung des mittleren Bereichs. Die Papierlage 4B wird vor dem Aufbringen auf die Papierlage 4A zweimal gefaltet, so daß der mittlere Bereich insgesamt viermal größere Stärke hat wie der rechte Rand und doppelte Stärke wie der linke Rand.

Eine Verstärkung des mittleren Bereichs auf die dreifache Stärke des Randbereichs ist, wie aus Fig. 3 zu ersehen, durch doppelte Faltung einer Bahn 4 möglich. Wird eine doppellagige Bahn verwendet, dann kann, wie in Fig. 4 angedeutet, die Bahn 4A glatt weitergeführt, hingegen die Bahn 4B zweimal gefaltet werden, so daß der mittlere Bereich 2 die doppelte Stärke besitzt wie die Randzone.

Fig. 5 zeigt eine besonders einfach herzustellende Ausführungsform, bei welcher der mittlere Bereich 2 durch doppelte Faltung der Streifen 4A und 4B die dreifache Stärke besitzt wie die Randzone.

Wird eine dreilagige Bahn zur Herstellung des Toilettenpapiers vorgesehen, so können, wie in Fig. 6 angedeutet, die beiden äußeren Bahnen 4A und 4B glatt durchgeführt werden und die mittlere Bahn 4C zweimal gefaltet werden und dadurch der mittlere Bereich 2 ebenfalls erheblich verstärkt werden.

Bei den Ausführungsformen gemäß Fig. 2 und 4 enthält das Toilettenpapier eine vom linken Rand zum rechten Rand durchgehende, also nicht gefaltete Bahn. Dadurch wird auch in Querrichtung eine gute Festigkeit gewährleistet. Diese Festigkeit in Querrichtung kann noch erhöht werden, wenn, wie in der Ausführungsform nach Figur 6 gezeigt, beide Außenbahnen ohne Faltung von rechts nach links durchlaufen.

Die in Fig. 7 dargestellte Vorrichtung zur Durchführung der Mehrfachfaltung in Längsrichtung der Papierbahn enthält zwei senkrecht zur Papierlängsrichtung AB und senkrecht zueinander stehende Walzenpaare 11,11' und 12, 12'. Die Papierbahn 13 tritt ungefaltet bei Walzenpaar 11, 11' in die Anordnung ein und verläßt nach Durchtritt durch das Walzenpaar 12, 12' in Längsrichtung gefaltet die Vorrichtung. Um diese Faltung besser darstellen zu können, ist die Oberfläche des Papiers 13 in Fig. 7 mit einem Streifenmuster 14 überzogen. Im Raum zwischen den Walzenpaaren 11, 11' und 12, 1Z sind zwei Bleche zur Papierführung vorgesehen. Die Führungsbleche sind in Fig. 7, der einfacheren Darstellbarkeit wegen, nicht eingezeichnet. Schnitte durch die Führungsbleche senkrecht zur Papierlängsrichtung AB sind in den Fig. 8 und 9 wiedergegeben. Beide Führungsbleche 15,15' haben die gleiche Form und sind in geringem Abstand voneinander angeordnet. Sie begrenzen einen schmalen Zwischenraum 16, in dem das Papier 13 geführt wird. Beim Fortschreiten in Papierlängsrichtungändert sich die Form beider Führungsbleche kontinuierlich. Unmittelbar hinter dem Walzenpaar 11, 11' weisen die Führungsbleche zwei parallel zueinander liegende ebene Abschnitte 17, 1⁷' auf (Fig. 8), die kontinuierlich übergehen in gekrümmte Flächen mit einem Schnitt nach Fig. 9 unmittelbar vor dem Walzenpaar 12, 12'. Das Walzenpaar 11, 11' der Anordnung übernimmt vorrangig den Vorschub des Papiers 13, das Walzenpaar 12, 12' führt in Zusamennwirkung mit den Führungsblechen 15, 15' die Längsfaltung durch.

Die Führungsbleche 15, 15' erleichtern insbesondere das Inbetriebsetzen der Vorrichtung. Bei einer in Gang befindlichen Vorrichtung können sie zumindest teilweise wieder entfernt werden.

In einer technischen Ausführung der Vorrichtung werden die Walzen 12 und 12' zweckmäßig aus je drei Einzelwalzen 12A, 12B, 12C bzw. 12A', 12B', 12C', ausgebildet. Die an den beiden Papierrändern 18, 18' liegenden Walzenpaare werden dabei so in ihrer Länge bemessen, daß sie nur den einlagigen Bereich 19, 19' des Papiers 13 erfassen, das in der Mitte zwischen diesen beiden Walzenpaaren liegende Walzenpaar 12B und 12B' wird so bemessen, daß es nur den dreilagigen mittleren Bereich 20 des Papiers 13 erfaßt. Dieses mittlere Walzenpaar führt dann die Längsfaltung durch, während die beiden anderen, an den Papierrändern 18, 18' liegenden Walzenpaare Steuerfunktionen übernehmen. In Zusammenwirken mit den in Fig. 7 angedeuteten, die Ränder 18, 18' des Papiers 13 abtastenden Sensoren 21, 21' kann man dann durch leichtes Verschwenken dieser Steuerwalzen 12A, 12C bzw. 12A', 12C' in Richtung der Pfeile 22 aus ihrer Normallage heraus die Breite des einlagigen Papierbereichs 19, 19' bei Bedarf nachregeln.

Durch geeignete Formgebung der Führungsbleche 15 und 15' erreicht man, je nach beabsichtigtem Verwendungszweck, anstelle der-im Ausführungsbeispiel der Vorrichtung nach Fig. 7 angegebenen Zweifachfaltung auch andere Faltungen, beispielsweise eine Vierfachfaltung.

Für die Herstellung verschiedener spezieller Arten von Toilettenpapier, insbesondere für die Faltung, beispielsweise Doppel - Z - Faltung oder für die Herstellung von parallelen Längsfalten des Papierstreifens, wird mit Vorteil eine Vorrichtung mit Papierleitschienen verwendet, wie sie in Fig. 10 und den zugehörigen Querschnitten 10A, 10B, 10C dargestellt ist. In dieser Vorichtung wird ein breiter Streifen 13 aus geeignetem saugfähigem Papier von links in die Vorrichtung eingeführt und verlaßt diese nach Durchlaufen der Leitschienen 15 und 15' auf der rechten Seite mit mehreren Z-Faltungen in Längsrichtung.

Um aus diesem Streifen Toilettenpapier üblicher Art herzustellen, wird dieser breite Streifen im mehrere schmälere Streifen geschnitten, deren jeder eine Z-Faltung in Längsrichtung hat. In Fig. 10A, 10B und 10C zeigen Querschnitte die Leitschienen entlang der Linie A-A', bzw. B-B', bzw. C-C'.

## Patentansprüche

1. Toilettenpapier, bestehend aus nur einer oder aus mehreren aufeinanderliegenden Bahnen Papier, dadurch gekennzeichnet, daß wenigstens eine Bahn im mittleren Bereich des Toilettenpapiers eine durch das Material dieser Bahn bewirkte größere Dicke hat.

2. Toilettenpapier nach Anspruch 1, dadurch gekennzeichnet, daß der mittlere Bereich (2) eine um wenigstens 30 % größere Stärke als der Randbereich hat.

3. Toilettenpapier nach Anspruch 1 und 2, dadurch gekennzeichnet, daß es aus einzelnen, vorzugsweise entlang Perforationen oder anderen Verbindungsmitteln zusammenhängenden Blättern besteht.

4. Toilettenpapier nach Anspruch 1, 2 und 3, dadurch gekennzeichnet, daß der Bereich größerer Dicke einen durch Faltung gebildeten.-vorzugsweise streifenförmigen Teil einer Papierbahn aufweist.

5. Toilettenpapier nach Anspruch 3 oder 4, dadurch gekennzeichnet, daß die zusätzliche Lage zwischen zwei äußeren Lagen (4A, 4B) angeordnet ist (Figur 2, Figur 6).

6. Toilettenpapier nach Anspruch 5, dadurch gekennzeichnet, daß der zwischen den äußeren Lagen (4A, 4B) befindliche Streifen (5) mit einer äußeren Lage (48) einstückig im Material verbunden ist (Figur 2).

7. Toilettenpapier nach Anspruch 6, dadurch gekennzeichnet, daß der mittlere Streifen (5) an seinen gefalteten Begrenzungen mit der die Randzone bildenden Papierlage (4) einstückig im Material verbunden ist (Figur 3).

8. Toilettenpapier nach Anspruch 1, dadurch gekennzeichnet, daß der mittlere Bereich (2) als doppellagige Papierschicht ausgebildet ist, die an einer Längsseite durch die äußere Kante einer Längsfaltung der Bahn begrenzt ist und an der anderen Längsseite eben in eine einstückig im Material verbundene Außenbahn bzw. über eine Faltung in einen Teil dieser Außenbahn übergeht (Figur 4).

9. Toilettenpapier nach Anspruch 1, dadurch gekennzeichnet, daß es aus einer doppellagigen Bahn besteht und der zur Verstärkung vorgesehene mittlere Streifen (5) ebenfalls doppellagig ist und jede Lage des mittleren Streifens (5) beidseitig mit je einer der die Randzonen (3) bildenden Bahnen (4A, 4B) einstückig im Material verbunden ist (Figur 5).

10. Toilettenpapier nach Anspruch 1, dadurch gekennzeichnet, daß es aus einer aus drei Lagen (4A, 4B, 4C) gebildeten Bahn besteht und der verstärkte mittlere Bereich (2) durch drei aufeinanderliegend gefaltete Zonen der mittleren Lage gebildet ist (Figur 6).

11. Verfahren zum Herstellen von Toilettenpapier nach einen der Ansprüche 1-10, bei dem zunächst eine Papierbahn hergestellt wird, die anschließend zweimal in zwei beiderseits im Abstand von der Mittellinie des fertigen Produktes liegenden Bereichen in Längsrichtung um 180 Grad derart gefaltet wird, daß beide Faltungen im einander entgegengesetzten Sinn verlaufen, dadurch gekennzeichnet, daß der Abstand der beiden Faltkanten voneinander geringer als zum jeweils benachbarten Rand ist.

12. Verfahren nach Anspruch 1, dadurch gekennzeichnet, daß die Faltung mittels Walzen erfolgt.

13. Verfahren nach Anspruch 11, dadurch gekennzeichnet, daß eine aus zwei Lagen bestehende Bahn gefaltet wird.

14. Vorrichtung zur Durchführung des Verfahrens nach einem der Ansprüche 11 bis 13, mit einem Teil zur Herstellung von Papierbahnen, dadurch gekennzeichnet, daß sie des weiteren aus zwei von der Bahn nacheinander durchlaufenden, mit ihren Achsen senkrecht zueinander stehenden Walzenpaaren (11, 11' bzw. 12, 12') besteht, zwischen denen vorzugsweise als Leitschienen ausgeführte Flazvorrichtungen angeordnet sind, welche den auf einer Seite der Mittellinie (AB) liegenden Randbereich der Bahn in eine zur Walzenrichtung der ersten Walze (11, 11') senkrechten Richtung verschieben und den anderen, auf der anderen Seite der Mittellinie (AB) der Bahn liegenden Randbereich in entgegengesetzter Richtung verschieben, und jede Walze des zweiten Walzenpaares (12, 12') vorzugsweise aus 3 Teilwalzen (12A, 12B, 12C bzw. 12A', 12B', 12C') besteht und die Achsen der äußeren Walzen wahlweise in Richtung der Transportbewegung der Bahn und entgegen dieser Richtung verschwenkbar angeordnet sind (Pfeile 22).

15. Vorrichtung nach Anspruch 14, dadurch gekennzeichnet, daß nach dem zweiten Walzenpaar (12, 12') Sensoren vorgesehen sind, welche die Breite der das zweite Walzenpaar (12, 12') verlassenden Papierbahn überwachen und bei Überschreiten der vorgesehenen Breite der gewalzten Bahn die Achsen der äußeren Teilwalzen (12A, 12C bzw. 12A', 12C') derart verschwenken, daß die äußeren Enden der äußeren Teilwalzen relativ zu den inneren Enden dieser äußeren Teilwalzen in Transportrichtung verschoben werden und bei Unterschreiten der vorgegebenen Breite entgegen der Transportrichtung verschoben werden.

## Claims

1. Toilet paper comprising only one or of a multiplicity of superposed strips of paper, wherein at least one strip in the central region of said toilet paper has a greater thickness by means of the material of said strip.

2. Toilet paper according to claim 1 wherein the central region (2) has at least 30% greater thickness than the edge region.

3. Toilet paper according to claims 1 and 2 wherein said toilet paper comprises individual sheets joined preferably by perforations or other connecting means.

4. Toilet paper according to claims 1, 2 and 3 wherein said region of greater thickness comprises a preferably stripshaped part of a paper strip formed by folding.

5. Toilet paper according to claims 3 or 4 wherein the additional ply is disposed between two outer plies (4A, 4B) (Figure 2, Figure 6).

6. Toilet paper according to claim 5 wherein said strip (5) between said outer plies (4A, 4B) is integrally connected to the material of one outer ply (4B) (Figure 2).

7. Toilet paper according to claim 6, wherein said centre strip (5) is integrally joined at its folded edges with the material of said paper ply (4) (Figure 3).

8. Toilet paper according to claim 1 wherein said central region (2) is embodied as a double-ply paper layer, being delimited on one longitudinal side by the outer edge of one longitudinal fold of said strip and on the other longitudinal side integrally in the material of said outer strip, or merging into a part of said outer strip through a fold (Figure 4).

9. Toilet paper according to claim 1 wherein said toilet paper comprises one double layer strip and said centre strip (5) provided for reinforcement is also double-ply and each ply of said centre strip (5) is connected integrally with the material of said strips (4A, 4B) forming the edge zones (3) (Figure 5).

10. Toilet paper according to claim 1 wherein said toilet paper comprises a strip formed of three plies (4A, 4B, 4C) and said reinforced centre region (2) is formed by three superposed folded zones of said centre ply (Figure 6).

11. Process for manufacturing toilet paper according to one of claims 1-10 in which a paper strip is first manufactured, which subsequently is folded longitudinally by 180° two times at two . zones at a distance each side of the center line of the finished product such that the two folds are mutually opposed in direction, wherein the distance of the two fold edges from each other is less than that from the respective adjacent edges.

12. Process according to claim 1 wherein said folding is done by means of rolls.

13. Process according to claim 11 wherein a strip comprising two plies is folded.

14. Device for executing the process according to one of claims 11 to 13 with a part for manufacturing said paper strips, wherein said device further comprises two roll pairs (11, 11' and 12, 12'), which said strip passes through consecutively, having axes that are mutually perpendicular, between which are disposed folding devices, preferably embodied as guide bars, that displace the edge region of said strip on one side of the center line (AB) in a direction perpendicular to the rolling direction of said first roll (11, 11') and shift the other edge region, lying on the other side of said center line (AB) of said strip, in the opposite direction, and each roll of the second roll pair (12, 12') comprises preferably 3 part rolls (12A, 12B, 12C and 12A', 12B', 12C' respectively), and the axes of the outer rolls are disposed optionally movable in the direction of the transport motion of said strip and opposite to. this direction (arrow 22).

15. Device according to claim 14 wherein sensors are provided after said second roll pair (12, 12') that monitor the width of the paper emerging from said second roll pair (12, 12') and upon said width exceeding the specified width of the rolled strip, the axes of the outer part rolls (12A, 12C and 12A', 12C' respectively) are moved such that the outer ends of the outer part rolls are displaced relative to the inner ends of said outer part rolls in the direction of transport and upon the width falling below the specified width are displaced in opposition to the direciton of transport.

## Revendications

1. Papier toilette consistant seulement en une ou plusieurs bandes de papier superposées et est caractérisé par le fait qu'au moins une bande de la partie centrale du papier toilette possède une épaisseur plus importante dû à la matière de cette bande.

2. Papier toilette d'après la demande 1 est caractérisé par le fait que la partie centrale (2) possède une épaisseur supérieure à la partie latérale d'au moins 30 %.

3. Papier toilette d'après la demande 1 et 2 est caractérisé par le fait qu'il consiste en feuilles individuelles liées le long des perforations ou par d'autres moyens de liaison.

4. Papier toilette d'après la demande 1, 2 et 3 est caractérisé par le fait que la partie plus épaisse contient une partie de la bande de papier qui est formée par pliage et qui est de préférence en bandes.

5. Papier toilette d'après la demande 3 ou 4 est caractérisé par le fait que la couche supplémentaire est située entre les couches extérieures (4A, 4B) (Fig. 2, Fig. 6).

6. Papier toilette d'après la demande 5 est caractérisé par le fait que la bande (5) située entre les couches extérieures (4A, 4B) est liée intégralement dans la matière avec la couche extérieure (4B) (Fig. 2).

7. Papier toilette d'après la demande 6 est caractérisé par le fait que les bords pliés de la bande du milieu (5) sont liés intégralement dans la matière avec la couche de papier qui forme la partie latérale (4) (Fig. 3).

8. Papier toilette d'après la demande 1 est caractérisé par le fait que la partie du milieu (2) consiste en une double couche de papier limitée d'un grand côté par le bord extérieur d'un pliage longitudinal de la bande; de l'autre grand côté cette couche entre, comme démontré, dans une bande extérieure liée intégralement dans la matière ou bien elle rentre dans une partie de cette bande extérieure par un pliage. (Fig. 4).

9. Papier toilette d'après la demande 1 est caractérisé par le fait qu'il consiste en une bande à double couche et que la bande du milieu (5) servant comme renfort consiste elle aussi en une double couche et que chaque couche de la bande du milieu (5) est liée des deux côtés avec chacune des bandes (4A, 4B) qui forment les parties latérales (3) tout en étant intégralement liées dans la matière (Fig. 5).

10. Papier toilette d'après la demande 1 est caractérisé par le fait qu'il consiste en une bande en trois couches (4A, 4B, 4C) et que la partie renforcée du milieu (2) est formée par trois zones pliées, superposées à la couche du milieu (Fig. 6).

11. Processus pour la fabrication du papier toilette d'après une des demandes 1-10 est caractérisé par le fait que la distance d'un bord de pliage à l'autre est moindre que la distance au bord voisin respectif. Le processus se déroule de la façon suivante : après sa fabrication la bande de papier est pliée deux fois longitudinalement à 180° dans deux parties qui se trouvent chacune à une distance de la ligne du milieu du produit terminé. Les deux pliages se déroulent dans le sens opposé.

12. Processus d'après la demande 1 est caractérisé par le fait que le pliage est effectué à l'aide de rouleaux.

13. Processus d'après la demande 11 est caractérisé par le fait que une bande est pliée qui consiste en deux couches.

14. Appareillage pour la réalisation du processus d'après une des demandes 11-13 contenant une partie pour la fabrication de la bande de papier caractérisé par le fait que l'appareillage consiste en plus en deux paires de rouleaux qui sont l'une après l'autre traversées par la bande, et les axes desquel sont perpendiculaires l'une à l'autre (11. 11° ou 12.12⁻). Entre les deux paires de rouleaux se trouvent, de préférence en forme de rail de guidage des appareillages de pliage qui déplacent la partie latérale de la bande qui se trouve sur le côté de la ligne du milieu (AB) dans une direction perpendiculaire à la direction de la première paire de rouleaux (11, 11') et qui déplacent l'autre partie latérale se trouvant sur l'autre côté de la ligne du milieu (AB) de la bande dans le sens opposé ; chaque rouleau de la deuxième paire de rouleaux (12, 12') constitué de préférence par trois paires de rouleaux amovibles (12, 12C jusqu'à 12', 12C') et les axes des rouleaux extérieurs sont montés de façon qu'ils puissent être bougé aux choix dans la direction du mouvement de transport de la bande ou contrairement à cette direction (flèches 22).

15. Appareillage d'après demande 14 caractérisé par le fait que des palpeurs sont prévus derrière la deuxième paire de rouleaux (12, 12') et qui surveillent la largeur de la bande de papier quittant la deuxième paire de rouleaux (12, 12') et qui en cas de dépassement de la largeur prévue de la bande qui sort des rouleaux commandent le déplacement des axes des rouleaux extérieurs amovibles (12, 12C jusqu'à 12', 12C') de façon que les bords des rouleaux extérieurs amovibles se déplacent relativement par rapport aux bords intérieurs de ces rouleaux extérieurs amovibles le tout suivant la direction de déplacement ; et dans le cas de la largeur prévue diminuée ils seront déplacés suivant la direction opposé au déplacement.
